# EUROPÄISCHE PATENTSCHRIFT

(11) **EP 0 377 803 B1**
(45) Veröffentlichungstag und Bekanntmachung des Hinweises auf die Patenterteilung: **23.06.1993**
(21) Anmeldenummer: 89120546.0
(22) Anmeldetag: 07.11.1989
(51) Int. Cl.: D06F 75/20

(54) **Elektrisches Dampfbügeleisen**
Electric steam iron
Fer à repasser à vapeur électrique

(30) Priorität: 13.01.1989 DE 3901024
(43) Veröffentlichungstag der Anmeldung: 18.07.1990
(73) Patentinhaber: Braun Aktiengesellschaft, Frankfurt am Main (DE)
(72) Erfinder: Lindstaedt, Bernd, D-6057 Dietzenbach (DE); Oppermann, Günter, D-6057 Dietzenbach (DE)

(56) Entgegenhaltungen:
- EP-A- 0 281 987
- DE-A- 3 545 753
- DE-B- 2 136 050
- FR-A- 2 337 780
- US-A- 2 425 598

## Beschreibung

Die Erfindung betrifft ein Dampfbügeleisen nach dem Oberbegriff des Patentanspruchs 1.

Ein derartiges Dampfbügeleisen ist beispielsweise aus der DE-OS 35 45 753 bekannt. Das dort beschriebene Dampfbügeleisen weist eine Dampfkammer auf, in der, gesteuert durch ein Dosierventil, Wasser verdampft werden kann, wobei der entstehende Dampf dann in sogenannte Verdampfungskammern strömt, aus denen er schließlich aus einer Vielzahl von Dampfaustrittsöffnungen auf das Bügelgut gelangt. Die Dampfkammer und die verschiedenen Verdampfungskammern sind dabei durch Durchlässe miteinander verbunden, die an Trennwänden ausgebildet sind, welche die Aufteilung des gesamten von Dampf erfüllten Raums in eine Dampfkammer und mehrere Verdampfungskammern festlegen. Die Trennwände sind dabei alle im hinteren Bereich der Bügeleisensohle angeordnet.

Das in der eingangs genannten Druckschrift beschriebene Bügeleisen hat zwar den Vorteil, daß dann, wenn zur Erzeugung von Dampf kalkhaltiges Wasser, beispielsweise also Leitungswasser, verwendet wird, die Abscheidung von Kalk aufgrund der vorhandenen Trennwände fast ausschließlich im Bereich der Dampfkammer und kaum in den Verdampfungskammern erfolgt.

Andererseits weist dieses Dampfbügeleisen den Nachteil auf, daß die Dampfaustrittsleistung, das heißt die aus verschiedenen Dampfaustrittsöffnungen austretende Dampfmenge pro Zeiteinheit, recht ungleichmäßig ist, wobei mit zunehmender Entfernung von der jeweils zwischen der Dampfkammer und der zugehörigen Verdampfungskammer angeordneten Trennwand, das heißt, in Richtung der Spitze des Bügeleisens, die Dampfaustrittsleistung nachläßt.

Hierdurch wird das Bügeln von solchem Bügelgut, welches überwiegend mit der Spitze des Dampfbügeleisens geglättet wird - wie z.B. bei Hemden der Bereich um die Knöpfe und den Kragen und bei Hosen die Bügelfalten - relativ langwierig und auch kraftaufwendig.

Aus der DE 21 36 050 B2 ist ein Bügeleisen bekannt, bei dem an der Spitze der Bügeleisensohle drei Dampfaustrittsöffnungen vorhanden sind, die bei unverändertem Austrittsquerschnitt sich aber in Richtung auf das Bügelgut in Form sogenannter Ausnehmungen stärker erweitern als dies bei den übrigen Dampfaustrittsöffnungen der Fall ist. Darüber hinaus sind die drei genannten Dampfaustrittsöffnungen mit einer eigenen weiteren Dampfkammer verbunden, in die Dampf durch Betätigung eines sogenannten Umlenkventils eingeleitet werden kann. Der Dampf kann bei dem bekannten Bügeleisen - je nach Stellung des manuell zu betätigenden Umlenkventils - entweder aus allen Austrittsöffnungen austreten oder nur aus den drei an der Spitze der Bügeleisensohle angeordneten Austrittsöffnungen. Im ersten Fall ist die Dampfaustrittsleistung an den drei an der Spitze angeordneten Austrittsöffnungen deutlich schwächer als an den übrigen Austrittsöffnungen. Dies gilt um so mehr, wenn es sich dabei um eine im hinteren Bereich der Bügeleisensohle gelegene Austrittsöffnung handelt. Im zweiten Fall dagegen ist die Dampfaustrittsleistung an den drei an der Spitze der Bügeleisensohle gelegenen Dampfaustrittsöffnungen vergleichsweise hoch.

Nachteilig an diesem Bügeleisen ist neben der Notwendigkeit, immer wieder das Umlenkventil bedienen zu müssen, auch der mit der Dampfkammer und dem Umlenkventil verbundene Fertigungsaufwand, der zu einer Verteuerung des Bügeleisens führt.

Aufgabe der Erfindung ist es daher, ein einfach zu bedienendes Dampfbügeleisen zu schaffen, welches unter Beibehaltung eines die Ablagerung von Kalk behindernden und eine preiswerte Fertigung ermöglichenden konstruktiven Aufbaus, das heißt unter Beibehaltung eines Aufbaus nach dem Oberbegriff des Patentanspruchs 1, längs der gesamten Bügeleisensohle bis zu deren Spitze eine im wesentlichen gleiche Dampfaustrittsleistung aufweist.

Diese Aufgabe wird für ein Dampfbügeleisen nach dem Oberbegriff des Patentanspruchs 1 durch die im kennzeichnenden Teil dieses Patentanspruchs enthaltenen Merkmale gelöst. Dadurch, daß sich die Austrittsquerschnitte der Dampfaustrittsöffnungen in Richtung Spitze der Bügeleisensohle ständig vergrößern, wird der für die Dampfaustrittsleistung negative Einfluß, nämlich daß der Dampfdruck auf dem Weg des Dampfes von der zugehörigen Trennwand bis zur Spitze der Bügeleisensohle ständig abnimmt, ausgeglichen, da größere Dampfaustrittsöffnungen bei vermindertem Dampfdruck dann wieder etwa die gleiche Dampfmenge pro Zeiteinheit abgeben können.

Es hat sich für die Gleichmäßigkeit der Dampfaustrittsleistung als besonders günstig erwiesen (vgl. Anspruch 2), die Austrittsquerschnitte der größten an der Spitze der Bügeleisensohle gelegenen Dampfaustrittsöffnungen etwa viermal so groß auszubilden wie die kleinsten im hinteren Bereich der Bügeleisensohle und damit in der Nähe einer Trennwand angeordneten Dampfaustrittsöffnungen.

Ordnet man gemäß Anspruch 3 an der Spitze der Bügeleisensohle drei Dampfaustrittsöffnungen mit etwa gleich großem Austrittsquerschnitt an, während alle anderen Dampfaustrittsöffnungen kleinere Austrittsquerschnitte aufweisen, so wird dadurch im Bereich der Spitze der Bügeleisensohle zur Glättung der Problembereiche eines Bügelgutes bei etwa gleicher Dampfaustrittsleistung pro Dampfaustrittsöffnung, auch im mittleren Bereich der Bügeleisensohle eine ausreichende Dampfmenge auf das Bügelgut abgegeben. Auch beim Bügeln von kleineren Bügelflächen, bei dem vorwiegend nur mit der Bügeleisensohlenspitze gearbeitet wird, macht sich eine Vergrößerung der vorderen Austrittsquerschnitte besonders vorteilhaft bemerkbar. Hierdurch wird nämlich aufgrund einer ausreichend großen Dampfaustrittsleistung auch ein Ansengen des Stoffes weitgehenst vermieden und es können Falten durch den höheren Dampfaustritt in kürzester Zelt glattgebügelt werden.

Ein Ausführungsbeispiel der Erfindung ist in der Zeichnung dargestellt und wird im folgenden näher beschrieben. Es zeigen:
- Fig. 1: Draufsicht auf eine erfindungsgemäße Bügeleisensohle, die mit einer Verdampfungskammer und Dampfaustrittskammer versehen ist, und
- Fig. 2: Teillängsschnitt durch die Bügeleisensohle gemäß der Schnittführung I-I in Fig. 1, jedoch bei verschlossener Verdampfungskammer.

Zur Vermeidung von Wiederholungen werden in den Fig. 1 bis 2 für entsprechend gleiche Bauteile gleiche Positionsnummern verwendet.

In Fig. 1 und 2 besteht das Dampfbügeleisen aus einer vorzugsweise aus Aluminium hergestellten Bügeleisensohle 1, die an ihrer in Fig. 2 dargestellten Unterseite mit einer Gleitsohle 2 versehen ist, die beispielsweise mit einer in der Zeichnung nicht dargestellten Gleitschicht zum Zwecke der geringeren Reibung der Bügeleisensohle auf einem Bügelgut beschichtet sein kann. Die Bügeleisensohle 1 besteht in Fig. 1 im wesentlichen aus einem die Form eines gleichschenkligen Dreiecks bildenden Grundkörpers 5, dessen Seitenflächen 3 gekrümmt sind. Die Seitenflächen 3 laufen an ihrem in Fig. 1 oberen Ende zu einer Bügeleisensohlenspitze 44 zusammen. In geringem Abstand vom Rand 4 der Bügelsohle 1 erhebt sich vom Grundkörper 5 eine Wand 6, die rund um die Bügeleisensohle 1 verläuft und die in sich geschlossen ist.

Die in Fig. 2 am oberen Rand der Wand 6 ausgebildete Stirnfläche 7 verläuft parallel zur Gleitsohle 2. In Fig. 2 schließt sich radial nach innen an die Stirnfläche 7 ein Absatz 8 an, der zur Aufnahme, Zentrierung und Abdichtung eines Deckels 9 dient.

In Fig. 1 ist die Bügeleisensohle 1 in Draufsicht bei abgenommenem Deckel 9 dargestellt. Die in den Fig. 1 und 2 von der Bügeleisensohle 1, der Wand 6 und dem Deckel 9 eingeschlossene Verdampfungskammer 10 dient zur Erzeugung und Weiterleitung des Dampfes zu den in dieser Kammer 10 am Grundkörper 5 ausgebildeten Dampfaustrittsöffnungen 11, die von der Verdampfungskammer 10 eine den Dampf leitende Verbindung nach außen zu der Gleitsohle 2 herstellen.

In Fig. 2 schließt sich in der Zeichnung nach oben ein mit einem Bügeleisengriff versehenes Gehäuse an, in dem zur Stromversorgung Kontaktelemente, zur Temperaturregelung der Bügeleisensohle elektronische Schaltelemente und zur Dampferzeugung eine mit einem Wassertank verbundene Ventilanordndung vorgesehen sind; diese erwähnten Teile sind jedoch in der Zeichnung nicht dargestellt.

Das Gehäuse ist in Fig. 1 über Zentrierbohrungen 12 und über Befestigungsmittel, die hier nicht dargestellt sind, auf der Bügeleisensohle 1 zentriert und befestigt. Die Bügeleisensohle 1 weist in Fig. 1 zwei Gewindebohrungen 13 auf, über die ein die Temperatur der Bügeleisensohle 1 steuerndes Thermoelement, das in der Zeichnung nicht näher dargestellt ist, befestigt ist.

Die in Fig. 1 die obere Gewindebohrung 13 umgebende Plattform 14 dient als ebene Auflage für das Thermoelement am Heizelement 15, um einen besonders guten und schnellen Wärmeübergang von dem Heizelement 15 auf das Thermoelement zu gewährleisten, damit das Ein- bzw. Ausschaltverhalten des Bügeleisens besonders kurz ist.

Auf der gegenüberliegenden Seite der oberen Gewindebohrung 13 ist eine weitere Gewindebohrung 16 angeordnet, die ebenfalls von einer zweiten, kreisförmigen Plattform 17 umgeben ist und die als Auflage für einen in der Zeichnung nicht dargestellten Überhitzungsschutz dient, der die Stromzufuhr zum Heizelement 15 dann unterbricht, wenn beispielsweise das Thermoelement defekt ist und dadurch die Bügeleisensohle 1 eine unzulässig hohe Temperatur erreichen würde. Die Gewindebohrungen 18 bis 21 dienen zur druckdichten Befestigung des Deckels 9 auf der Wand 6. Die Gewindebohrungen 22 bis 24 dienen zur Befestigung des mit einem Handgriff versehenen Gehäuses auf der Bügeleisensohle 1.

In Fig. 1 und 2 verläuft radial innerhalb der Wand 6 eine zweite Wand 33, die auf der einen Seite rechts von der Mittellinie 34 am horizontal verlaufenden Abschnitt der ersten Wand 6 beginnt, die etwa bis zur zweiten Plattform 17 im Abstand vom linken Rand des Schenkels 25 des Heizelements 15 in der Zeichnung nach oben verläuft, dort wendet, die dann am radial inneren Rand des Heizelements 15 nach unten verläuft, die geringfügig unterhalb rechts von der Zentrierbohrung 12 horizontal das Heizelement 15 überbrückt, die anschließend wieder am radial äußeren Rand des Heizelements 15 in der Zeichnung nach oben verläuft, die im Bereich der Gewindebohrung 19 das Heizelement 15 nach oben verläßt und die dann über einen Kreisbogen 35, der die eigentliche Bügeleisensohlenspitze 44 bildet, die Mittellinie 34 schneidet. Auf der linken Seite der Mittellinie 34 verläuft die zweite Wand 33 symmetrisch zur rechten Wand 33.

Die in Fig. 1 von der Wand 6, der zweiten Wand 33, dem Grundkörper 5 und dem Deckel 9 gebildete Dampfführungskanäle 36 ist über Durchlässe 37, wie auch in Fig. 2 dargestellt, mit der Verdampfungskammer 10 verbunden, die radial innerhalb der Dampfführungskanäle 36 liegt und in der auch der größte Teil des Heizelements 15 ausgebildet ist. Die Durchlässe 37 haben einen rechteckigen Querschnitt. Die Durchlässe 37 sind am oberen Ende der zweiten Wand 33 ausgebildet, damit der in der Verdampfungskammer 10 sich zwangsweise aufgrund des Kalkgehaltes des Wassers absetzende Kalk nicht in den Dampfführungskanälen 36 niederschlagen kann. Die zweite Wand 33 bildet somit die Funktion einer Kalk- aber auch Wassersperre.

In Fig. 1 bildet der Abschnitt der zweiten Wand 33, der zu beiden Seiten des Heizelements 15 verläuft, mit dem Deckel 9 und dem Grundkörper 5 auf beiden Seiten je einen weiten Dampfführungskanal 39, 40, die beide für einen größeren Dampfausstoß sorgen. Innerhalb der Dampfführungskanäle 36 verlaufen am Rand der Wand 6 und der zweiten Wand 33 die Dampfaustrittsöffnungen 11, deren jeweils in Längsrichtung der Bügeleisensohle 1 benachbarte Dampfaustrittsöffnungen 11 einen gleichen Abstand voneinander haben. An der Bügeleisensohlenspitze 44 sind die nach Fig. 1 obersten drei Dampfaustrittsöffnungen gegenüber den restlichen mit einem größeren Querschnitt bzw. Durchmesser versehen.

Der in Fig. 1 gestrichelt dargestellte Eintropfbereich 41 für die aus dem Wassertank über die Ventilanordnung abgegebene Wassermenge liegt radial innerhalb des Heizelements 15 im Bereich des die beiden Schenkel 25, 26 verbindenden Abschnitts 42. Die Lage des Eintropfbereiches 41 wurde deshalb an dieser Stelle gewählt, da in diesem Bereich das Heizelement 15 den Eintropfbereich 41 von drei Seiten her umgibt und daher an dieser Stelle die höchste Temperatur der Bügeleisensohle 1 auftritt. Senkrecht oberhalb des Eintropfbereiches 41 ragt über eine in dem Deckel 9 ausgebildete Öffnung mindestens ein mit der Ventilanordnung verbundener Kanal in die Verdampfungskammer 10 hinein, wobei die Öffnung, der Kanal und die Ventilanordnung in den Zeichnungen nicht dargestellt sind. Die Ventilanordnung gibt bei entsprechender Stellung tropfen- bzw. stoßweise Wasser aus dem Vorratstank in die Verdampfungskammer 10 ab, in der dann das Wasser bei aufgeheizter Bügeleisensohle 1 verdampft und durch den sich bildenden Dampfdruck über die Dampfführungskanäle 36 den Dampfaustrittsöffnungen 11 zugeführt und in das Bügelgut, welches unterhalb der Gleitsohle 2 angeordnet ist (nicht dargestellt), eindringt. Die langen Dampfführungskanäle 36 sorgen auch dafür, daß sich der Dampf bis zu den Dampfaustrittsöffnungen 11 noch weiter erhitzt. Die Höhe h vom Boden 43 bis zur Unterseite der Durchlässe 37 beträgt etwa 4/5 bis 9/10 der Höhe H, die sich vom Boden 43 bis zur Unterseite des Deckels 9 ergibt (Fig. 2).

Die Wirkungsweise des erfindungsgemäßen Dampfbügeleisens ist folgende:
Sobald in Fig. 1 und 2 Wasser auf den Eintropfbereich 41 fällt, beginnt dieses bei erhitzter Bügeleisensohle 1 zu verdampfen. Der Dampf strömt aufgrund der symmetrischen Anordnung der Verdampfungs- und Auslaßkammer 10, 36 und aufgrund der gleichmäßigen Verteilung der Durchlässe 37, bezogen auf eine entsprechende Anzahl von zugehörigen Dampfaustrittsöffnungen 11, gleichmäßig nach allen Richtungen, wobei er dabei noch zusätzlich von der Bügeleisensohle 1 erhitzt wird. Während der Dampfbildung setzt sich der Kalk aufgrund der Erfindung gleichmäßig und ausschließlich nur am Boden 43 der Verdampfungskammer 10 ab. Der überhitzte und entkalkte Dampf strömt über die Durchlässe 37 in die Dampfführungskanäle 36, von wo er über die Dampfaustrittsöffnungen 11 unter die Gleitsohle 2 in das zu bügelnde Gut gelangt. Durch die Erfindung wird erreicht, daß das von der Bügeleisensohle 1 bestrichene Bügelgut durch den konstanten Dampfstrom an allen Stellen gleichermaßen gut befeuchtet wird, inbesondere auch in dem Bereich, der unterhalb des mittleren Bereichs (Mittellinie 34) von der Bügeleisensohle 1 beim Bügeln bestrichen wird.

## Patentansprüche

1. Von Hand zu führendes, elektrisches Dampfbügeleisen, dessen beheizte Bügeleisensohle (1) in ihrem vorderen Bereich eine Spitze (44) und an ihrer Unterseite Dampfaustrittsöffnungen (11) aufweist, mit einer Verdampfungskammer (10), der an einer Einspritz- bzw. Eintropfstelle (41) zur Dampferzeugung Wasser zugeführt werden kann und die über Durchlässe (37) und Dampfführungskanäle (36) mit den Dampfaustrittsöffnungen (11) verbunden ist, wobei die Einspritz- bzw. Eintropfstelle (41) für das Wasser im Bereich der Spitze (44) der Bügeleisensohle (1) angeordnet ist, während die Durchlässe (37) zu den Dampfführungskanälen (36) an deren hinterem Bereich (45) angeordnet sind,
**dadurch gekennzeichet,**
daß sich die Austrittsquerschnitte der Dampfaustrittsöffnungen (11) vom hinteren Bereich (45) der Bügeleisensohle (1) bis zu ihrer Spitze (44) hin ständig vergrößern.

2. Dampfbügeleisen nach Anspruch 1,
**dadurch gekennzeichet,**
daß die Austrittsquerschnitte der größten Dampfaustrittsöffnungen (11) maximal das vierfache des Austrittsquerschnitts der kleinsten Dampfaustrittsöffnungen (11) beträgt.

3. Dampfbügeleisen nach Anspruch 1,
**dadurch gekennzeichet,**
daß an der Spitze (44) der Bügeleisensohle (1) und symmetrisch zu dieser drei Dampfaustrittsöffnungen (11) mit gleich großem Austrittsquerschnitt angeordnet sind, während alle anderen Dampfaustrittsöffnungen (11) kleinere Austrittsquerschnitte aufweisen.

## Claims

1. An electric steam iron to be operated by hand, the heated iron sole (1) of which has a tip (44) in its front area and steam exit apertures (11) on its bottom side, comprising an evaporation chamber (10) to which water can be supplied at an injection or drip-in point (41) for the purpose of steam generation and which communicates with the steam exit apertures (11) through passages (37) and steam ducts (36), the said injection or drip-in point (41) for the water being arranged in the area of the tip (44) of the iron sole (1), while the passages (37) leading to the steam ducts (36) are arranged at the sole's rear area (45),
**characterized** in that the opening cross-sections of the steam exit apertures (11) are increasing constantly from the rear area (45) of the iron sole (1) up to its tip (44).

2. A steam iron as claimed in claim 1,
**characterized** in that the opening cross-sections of the largest steam exit apertures (11) maximally amount to four times the opening cross-section of the smallest steam exit apertures (11).

3. A steam iron as claimed in claim 1,
**characterized** in that three steam exit apertures (11) having an equally large opening cross-section are arranged at the tip (44) of the iron sole (1) and symmetrically in relation to it, while all other steam exit apertures (11) have smaller opening cross-sections.

## Revendications

1. Fer à repasser électrique à vapeur, tenu à la main, dont la semelle (1) chauffée présente une pointe (44) dans sa région avant, et des ouvertures (11) de sortie de vapeur le long de sa face inférieure, comprenant une chambre de vaporisation (10) à laquelle de l'eau peut être acheminée pour la production de vapeur, en une zone d'injection ou d'introduction goutte à goutte (41), et qui est reliée aux ouvertures (11) de sortie de vapeur par des passages (37) et des canaux (36) de guidage de la vapeur, la zone d'injection ou d'introduction goutte à goutte (41) pour l'eau étant disposée dans la région de la pointe (44) de la semelle (1) du fer à repasser tandis que les passages (37) aboutissant aux canaux (36) de guidage de la vapeur sont disposés dans sa région arrière (45),
caractérisé
en ce que les sections de sortie des ouvertures (11) de sortie de la vapeur croissent continuellement de la région arrière (45) de la semelle (1) du fer à repasser jusqu'à sa pointe (44).

2. Fer à repasser à vapeur selon la revendication 1,
caractérisé
en ce que les sections de sortie des plus grandes ouvertures (11) de sortie de la vapeur sont au maximum quatre fois supérieures à la section de sortie des plus petites ouvertures (11) de sortie de vapeur.

3. Fer à repasser à vapeur selon la revendication 1,
caractérisé
en ce qu'à la pointe (44) de la semelle (1) du fer à repasser, et symétriquement par rapport à cette pointe, sont disposées trois ouvertures (11) de sortie de vapeur de même section de sortie tandis que toutes les autres ouvertures (11) de sortie de vapeur présentent des sections de sortie plus faibles.
